# EUROPÄISCHE PATENTSCHRIFT

(11) **EP 0 792 829 B1**
(45) Veröffentlichungstag und Bekanntmachung des Hinweises auf die Patenterteilung: **08.12.1999**
(21) Anmeldenummer: 97101106.9
(22) Anmeldetag: 24.01.1997
(51) Int. Cl.: B65H 19/22, B65H 18/26

(54) **Verfahren zum Aufwickeln einer Papierbahn zu einer Rolle**
Method of winding a paper web into a roll
Procédé pour enrouler une bande de papier en un rouleau

(30) Priorität: 27.02.1996 DE 19607349
(43) Veröffentlichungstag der Anmeldung: 03.09.1997
(73) Patentinhaber: Voith Sulzer Papiermaschinen GmbH, 89509 Heidenheim (DE)
(72) Erfinder: Möller, Roland, 89542 Herbrechtingen (DE); Rück, Karl, 89522 Heidenheim (DE); Preising, Ralf, 89183 Holzkirch (DE)

(56) Entgegenhaltungen:
- EP-A- 0 483 092
- DE-A- 4 415 316
- DE-U- 8 814 537
- GB-A- 1 099 750
- US-A- 3 471 097
- PATENT ABSTRACTS OF JAPAN vol. 13, no. 55 (M-795), 8.Februar 1989 & JP 63 262360 A (TOSHIN), 28.Oktober 1988,
- PATENT ABSTRACTS OF JAPAN vol. 12, no. 454 (M-769) [3301] , 29.November 1988 & JP 63 180657 A (TOSHIN), 25.Juli 1988,

## Beschreibung

Die Erfindung betrifft ein Verfahren zum Aufwickeln einer laufenden Papierbahn zu einer Rolle. Die folgenden Druckschriften sind relevant:
(1) DE 40 07 329 A
(2) DE 32 44 510 A
(3) FR 15 13 694 A
(4) GB 12 97 812 A
(5) US 19 23 670 A
(6) EP 0 483 092 A
(7) US 3 857 524 A
(8) DE 44 15 324 A

Wickelmaschinen zum Aufwickeln von Papierbahnen können am Ende einer Papiermaschine angeordnet, um die dort anfallende Papierbahn in Rollenform zu bringen (sogenannter Pope-Roller). Sie werden aber auch dazu benutzt, um eine fertige Rolle umzurollen, um Rollen einer ganz bestimmten Wickelqualität herzustellen.

In jedem Falle soll der Wickel ganz bestimmte Eigenschaften aufweisen, insbesondere was die Wickelhärte betrifft. Die Wickelhärte soll meistens von einem gewissen Anfangswert auf einen Endwert abfallen, wobei ganz am Anfang eine harte Kernwicklung besonders wichtig ist. Der Abfall soll von der ersten bis zur letzten Lage möglichst gleichmäßig sein. Er soll einen bestimmten Gradienten aufweisen, d.h. nicht zu stark und nicht zu schwach sein. Der Verlauf der Wickelhärte soll auf gar keinen Fall Sprungstellen aufweisen, z.B. einen plötzlichen Abfall. Im Wickel dürfen keine die Papierbahn beeinträchtigenden oder zerstörenden Radial- oder Tangentialspannungen auftreten.

All dies wurde bisher angestrebt, jedoch nicht erreicht. Wickelmaschinen bekannter Bauart erzeugen statt dessen z.B. Wickel, bei denen der Kern entweder extrem weich oder extrem hart ist, und bei denen gegen Ende - etwa bei vier Fünftel des Wickeldurchmessers - ein starker Abfall der Wickelhärte eintritt. Dies hat zur Folge, daß der erste Teil, also der extrem weiche oder harte Kern, unbrauchbar ist, weil nämlich die Bahn in diesem Bereich gestaucht wird und platzt, so daß dieser Teil als Ausschuß weggeworfen werden muß; im Endbereich, in dem der Wickel nicht genügend hart gewickelt ist, kommt es zu einem seitlichen Verschieben der Lagen relativ zueinander, so daß die Stirnseiten der fertigen Rolle ausgefranst erscheinen und die Bahnränder leicht beschädigt werden können.

Ein schlecht aufgebauter Kern (zu geringe oder zu große Härte) erlaubt nämlich keinen einwandfreien Aufbau des übrigen Wickels. Das Problem ist besonders gravierend bei druckempfindlichen Papieren, z.B. selbstdurchschreibenden (SD-)Papieren, wobei dem Anpressen des Tambours mit dem hierauf befindlichen, entstehenden Wickel gegen die Mantelfläche der Tragtrommel enge Grenzen gesetzt sind.

Bei dem Verfahren gemäß Dokument (1) wird die entstehende Papierrolle, wie erwähnt, in horizontaler Richtung entsprechend dem Rollenwachstum verschoben. Die Papierrolle erreicht ein gewaltiges Gewicht, das hundert Tonnen übersteigen kann. Deswegen kann die Papierrolle bei ihrem Anwachsen gar nicht so feinfühlig gegen die Anpreßtrommel angedrückt werden, daß Schwankungen der Linienkraft vermieden werden.

Dokument (8) zeigt und beschreibt eine Wickelmaschine zum Aufwickeln einer Papierbahn auf einen Tambour mit Zentralantrieb. Diese Maschine umfaßt eine Wickelstation, eine Aufnahmestation und eine antriebslose Andrückwalze. Die Andrückwalze liegt am Umfang des Sekundärwickels kontinuierlich bis in die Wickelstation an. Die Bahn ist derart geführt, daß sie ständig umschlingungsfrei in den Einlaufspalt eintritt. Der Durchmesser der Andrückwalze ist so klein wie derjenige einer normalen Bahnleitwalze. Sie ist deshalb mangels ausreichender Biegesteifigkeit nicht zum Aufbringen beliebig hoher Linienkräfte geeignet, insbesondere nicht für extrem große Bahnbreiten (bis ca. 10 m).

Eine besondere Einrichtung fördert dabei einen Sekundärtambour und die mit ihm gekoppelte Andrückwalze bis zum Niveau der Wickelstation, aus welcher eine zuvor aufgewickelte Papierrolle entfernt wurde. Der hierzu notwendige Hubantrieb bedingt eine aufwendige Konstruktion.

Dieses Dokument beschreibt das folgende Verfahren:
Ein Leertambour ist zusammen mit der genannten antriebslosen Andrückwalze an einem Vertikalschlitten gelagert. Tambour und Andrückwalze sind an dem genannten Schlitten auf- und abfahrbar. Zunächst wird der Tambour in einer ersten oberen Position angewickelt. Sodann wird er auf horizontale Schienen abgesenkt, zusammen mit der Andrückwalze, und in eine feste erste Position auf den Schienen verbracht. Während dieser Vorgänge läuft der Wickelprozeß weiter. In dieser ersten Position wird die Papierbahn bis zur vollen Rolle aufgewickelt, sodann in eine Abgabeposition verbracht und aus der Maschine entfernt.

Dokument (8), DE 44 15 324 A, offenbart im einzelnen ein Verfahren zum Aufwickeln einer kontinuierlich laufenden Papierbahn, zunächst auf einen ersten Tambour und danach auf einen zweiten Tambour, so daß auf jedem Tambour eine Papierrolle entsteht, mit den folgenden Merkmalen:
- die Papierbahn berührt eine Anpreßtrommel;
- die Anpreßtrommel ist in horizontaler Richtung verfahrbar und befindet sich anfangs in einer Ausgangsposition;
- der erste Tambour wird in eine erste Position verbracht, in der er mit der Bahn Kontakt hat; wobei der erste Tambour auf Bahngeschwindigkeit beschleunigt wird, bevor er mit der Bahn in Kontakt kommt; und wobei der erste Tambour in der ersten Position mit der Anpreßtrommel einen Spalt bildet, durch den die Papierbahn läuft;
   der erste Tambour ist in der ersten Position stationär;
- zum Bilden eines neuen Bahnanfanges wird die kontinuierlich laufende Papierbahn durchgetrennt und auf den rotierenden ersten Tambour gewickelt;
- vom Anfang jedes Wickelvorganges bis kurz vor dessen Ende wird die horizontal verfahrbare Anpreßtrommel gegen die Mantelfläche der entstehenden Papierrolle gedrückt, zwecks Steuerung der Linienkraft (L) zwischen der Anpreßtrommel und der Papierrolle;
- während des gesamten Wickelvorganges wird mittels eines Zentrumsantriebs ein Drehmoment in die Achse des ersten Tambours eingeleitet;
- zu einem bestimmten Zeitpunkt des Wickelvorgangs wird der erste Tambour in eine zweite stationäre Position verfahren, in der er bis zum Ende des Wickelvorganges verbleibt;
- kurz vor dem Ende jedes Wickelvorganges werden die Anpreßtrommel und die Papierrolle voneinander getrennt;
- die Anpreßtrommel wird in die Ausgangsposition verfahren, wonach sich das Verfahren mit dem zweiten Tambour wiederholt.

Bei dem Verfahren gemäß Dokument (8) wird der Tambour zwar auch in einer ersten Position nur angewickelt, sodann auf die Schienen abgesenkt und dann in einer zweiten Position fertiggewickelt. Beim Aufsetzen auf die Schienen kann es zu einem Stoß kommen, der die Umfangskraft beeinflußt, so daß es wiederum zu einer unstetigen Wickelhärte kommt.

Ein weiterer wichtiger Nachteil dieses Verfahrens besteht darin, daß die Papierbahn direkt in den Preßspalt zwischen Andrückwalze und Tambour eingeführt wird, d.h. ohne daß sie hierbei die Andrückwalze umschlingt. Die Erfinder haben erkannt, daß dies zu Lufteinschlüssen zwischen den einzelnen Lagen der entstehenden Papierrolle führt.

US 3 857 524 A zeigt und beschreibt eine Wickelmaschine, die nach dem Poperoller-Prinzip arbeitet. Eine Tragtrommel dient hierbei u.a. zum Anwerfen eines ersten Tambours. Alternativ hierzu ist eine Tambour-Anwurf-Vorrichtung oder "Beschleunigungseinrichtung" vorgesehen. Der Tambour wird um den Umfang der Tragtrommel herumgeschwenkt und gelangt auf horizontale Schienen, wobei er an die Tragtrommel angedrückt wird. Nach dem Durchtrennen der laufenden Bahn beginnt der Wickelvorgang auf dem Tambour. Mittels der Tragtrommel wird auf den Umfang des Tambours und der entstehenden Papierrolle ein Drehmoment übertragen. Das Aufwickeln erfolgt hierbei ausschließlich durch Aufbringen der am Umfang angreifenden Kraft. Sobald die Papierrolle voll ist, wird sie, angetrieben mittels einer "enveloper roll", von der Tragtrommel entfernt, um Raum für einen nachfolgenden Leertambour zu schaffen. Der Nachteil dieser Maschine ist ähnlich wie bei der Maschine gemäß Dokument (1). Hinzu kommt, daß für den Tambour kein Zentralantrieb vorhanden ist. Dadurch ist der Aufbau der Wickelhärte nicht beliebig steuerbar; außerdem kann die Bahnspannung zwischen Tragtrommel und der von dieser entfernten Wickelrolle - für das Durchtrennen der Bahn - nicht beliebig gesteuert werden.

EP 0 483 092 A betrifft das folgende Verfahren: Ein Leertambour wird auf Bahngeschwindigkeit beschleunigt, sodann auf horizontale Schienen aufgelegt, an einen "Wickelzylinder" angedrückt, und der Bahnanfang wird auf den Leertambour aufgeführt. Die Papierbahn wird sodann bis zur vollen Rolle aufgewickelt. Dabei ist der Wickelzylinder ortsfest, während der Tambour mit der entstehenden Rolle entsprechend deren Wachstum auf den Schienen verschoben wird. Dabei wirken ein Zentrumsantrieb sowie ein Umfangsantrieb auf die Rolle ein. Ist die Rolle voll, so wird sie in eine Abgabeposition verbracht und aus der Maschine entfernt, während ein neuer Leertambour beschleunigt und auf die Schienen abgesenkt wird. Auch hier ist es (wie bei Dokument 1 und 7) nicht möglich, die Linienkraft zwischen dem Wickelzylinder und der entstehenden Rolle genügend feinfühlig auf beliebige Werte einzustellen.

Der Erfindung liegt die Aufgabe zugrunde, ein Verfahren sowie eine Vorrichtung zum Aufwickeln einer laufenden Papierbahn derart zu gestalten, daß die Wickelhärte der Rolle vom Anfang bis zum Ende des Wickelvorganges den gewünschten Verlauf hat, d.h. daß sich die Wickelhärte in jedem Augenblick des Wickelvorganges unter Kontrolle befindet. Mit anderen Worten: Der Verlauf der Wickelhärte soll mit zunehmendem Rollendurchmesser beliebig einstellbar sein; er soll z.B. konstant oder leicht zunehmend oder (bevorzugt) leicht abnehmend, immer jedoch stetig sein. Im Kernbereich wird meistens eine besonders hohe, manchmal aber auch eine relativ geringe Wickelhärte verlangt (s. die nicht vorreröffentlichte WO 97 01502 A). Dabei soll die Wickelhärte bei Bedarf auch ohne das Aufbringen einer Linienkraft zwischen dem entstehenden Wickel und der Mantelfläche der Anpreßwalze beeinflußt werden können. Anders ausgedrückt: Das Drehmoment für den zentralen Tambourantrieb und die genannte Linienkraft müssen in weiten Grenzen voneinander unabhängig einstellbar sein. Eine zusätzliche Forderung kann darin bestehen, daß die Längsspannung der zulaufenden Bahn - wiederum unabhängig von den anderen Größen - einstellbar ist. Trotzdem soll natürlich der maschinelle Aufwand möglichst gering gehalten werden.

Diese Aufgabe wird durch die Merkmale des unabhängigen Anspruchs 1 gelöst.

Die Erfinder haben zunächst erkannt, daß die mangelhafte Qualität der auf bekannten Wickelmaschinen erzeugten Wickel auf eine Reihe von Störeinflüssen zurückgeht. Diese sind im einzelnen:
Schwenken des Tambours während des Wickelvorganges entlang des Umfangs der Trommel,
stoßartiges Aufsetzen des angewickelten Tambours auf die Führungsbahn, Stöße und damit Unregelmäßigkeiten, verursacht durch die Übergabe des Tambours vom Primärhebel-Paar an das Sekundärhebel-Paar, Unregelmäßigkeiten beim Wechsel der Antriebe. Eine wichtige Erkenntnis besteht darin, daß die Eigenschaften der fertigen Papierrolle in entscheidendem Maße in der ersten Phase des Aufwickelns geschaffen werden. Die Erfinder haben weiterhin erkannt, daß selbst geringste Unregelmäßigkeiten beim Aufwickeln äußerst schädlich sein können, sofern sich diese Unregelmäßigkeiten in der genannten ersten Phase ereignen. Derartige Unregelmäßigkeiten können beispielsweise darin bestehen, daß die Papierrolle in einer ersten Station angewickelt, zu einer zweiten Station verbracht und in dieser zweiten Station fertiggewickelt wird, wenn hierbei Erschütterungen auftreten.

All dies wird vermieden durch Anwendung der Erfindung. Während des kritischen Bereiches des Anwickelns wird die entstehende Papierrolle absolut ruhig gehalten, frei von irgendwelchen Stößen. Hat die auf den Tambour aufgewickelte Papierschicht eine bestimmte Dicke erreicht, beispielsweise das 0,2-fache der Soll-Schichtdicke, so kann der Tambour in eine Fertigwickelposition überführt werden, ohne daß dies der Wickelqualität schadet. Auch eine Auf- und Abbewegung unterbleibt - entgegen dem Verfahren gemäß Dokument (8). In einer Variante verbleibt der Tambour mit der entstehenden Papierrolle dauernd in ein und derselben "Wickelposition". In allen Varianten wird die Maschine extrem einfach im Aufbau. Außerdem haben sich die Erfinder konsequent auf den Zentralantrieb konzentriert, der das wichtigste Mittel ist, um den Verlauf der Wickelhärte während des Wickelvorganges zu steuern. Dies hat den Vorteil, daß durch das zentral aufgebrachte Drehmoment eine "eingewickelte" Bahnspannung entsteht, die völlig stetig ist, und die während des gesamten Wickelvorganges hinweg konstant gehalten oder stetig verändert werden kann. Es treten somit keinerlei Sprungstellen der Bahnspannung auf, so daß die Wickelhärte während des gesamten Wickelvorganges unter Kontrolle gehalten wird, indem sie auf jeden beliebigen Wert einstellbar ist. Abweichend von Dokument (8) ist die Andrückwalze als eine biegesteife und mit einem Antrieb versehene "Anpreßtrommel" ausgebildet. Dadurch wird zweierlei erreicht: Die "eingewickelte" Bahnspannung kann durch Steuern der beiden Antriebe besonders feinfühlig geregelt werden. Davon unabhängig ist die Linienkraft zwischen Anpreßtrommel und Wickelrolle in weiten Grenzen beliebig einstellbar, z.B. zwischen 0,2 und 3,0 kN/m, also auch, falls gewünscht, auf sehr niedrige Werte.

Gemäß der Erfindung wird der bewährte Zentrumsantrieb eingesetzt, bei gleichzeitigem Aufbringen einer Linienkraft, die am Mantel der entstehenden Papierrolle angreift, und zwar mittels der Anpreßtrommel.

Die Erfinder haben im einzelnen folgendes erkannt:
Die auf den Mantel der Papierrolle aufzubringende Linienkraft hat auf das Wickelergebnis einen überragenden Einfluß. Kleinste Veränderungen dieser Linienkraft führen zu einer überproportionalen Beeinflussung der Wickelhärte. Scharfe Umlenkungen der Rolle wärend des Wickelns, besonders während des Anwickelns, sind schädlich. Gemäß der Erfindung werden solche Umlenkungen vermieden.

Ferner verbleibt die Papierrolle während des Wickelvorganges im wesentlichen an ein und derselben Stelle - entweder in der Anwickelposition, oder in der Fertigwickelposition. Nur die Anpreßtrommel wird entsprechend dem Rollenwachstum verschoben, nicht die schwere Rolle selbst. Die Anpressung ist daher feinfühlig.

Die Erfindung ist anhand der Zeichnung näher erläutert.

Dabei zeigen die Figuren 1 bis 6 sechs verschiedene Arbeitsphasen einer ersten Ausführungsform einer erfindungsgemäßen Wickelmaschine.

Die Figuren 7 bis 9 sowie 10 und 11 zeigen weitere Ausführungsbeispiele.

Die Maschine umfaßt einen Horizontalschlitten 1, der auf einer Führungsbahn 2 in horizontaler Richtung verfahrbar ist. Der Horizontalschlitten 1 trägt eine Anpreßtrommel 3. Diese weist einen Antrieb auf. Die Lager 3a der Anpreßtrommel 3 sind mittels eines Kurzhub-Kraftgebers 3.1 ("Sensomat") auf dem Horizontalschlitten 1 ebenfalls horizontal verfahrbar. Der Horizontalschlitten 1 trägt weiterhin einen Schaber 3.2 zum vorübergehenden Führen der Papierbahn (als Ausschuß) nach unten.

In einem horizontalen Abstand vom Horizontalschlitten 1 befindet sich eine Vorrichtung 4 zum flächigen Unterstützen der entstehenden Papierrolle 9 (Stützvorrichtung). Die Stützvorrichtung 4 ist hier nur schematisch angedeutet. Sie kann unterschiedliche Ausführungsformen haben. So kann sie beispielsweise zwei zur Papierrolle parallele Walzen umfassen, die von einem Stützband umschlungen sind.

Im Bereich der Stützvorrichtung 4 ist eine Andrückrolle 5 vorgesehen. Diese erstreckt sich über die gesamte Breite der Papierrolle 9.

Dem neuen Tambour 8 ist eine Vorrichtung 7 zu dessen Beschleunigen zugeordnet (Beschleunigungsvorrichtung). Im vorliegenden Falle umfaßt die Beschleunigungsvorrichtung Rollen 7.1, 7.2 sowie ein Antriebsband 7.3.

Bei der in Fig. 1 dargestellten Arbeitsphase ist die Papierrolle 9 nahezu fertiggewickelt. Der Horizontalschlitten 1 befindet sich in [s]einer rechten [Extrem]position. Die Anpreßtrommel 3 liegt noch am Umfang der Papierrolle 9 an. Die Andrückwalze 5 liegt hingegen noch nicht am Umfang der Papierrolle 9 an.

Bei der Phase gemäß Fig. 2 ist der Horizontalschlitten 1 in seine linke Extremposition (Ausgangsposition) zurückgefahren. Die Andrückrolle 5 liegt nunmehr am Umfang der Papierrolle 9 an. Sie wurde bereits vor dem Abfahren des Horizontalschlittens 1 angelegt, so daß es keine andruckfreie Zeitspanne gibt. Der neue Leertambour 8 befindet sich in Bereitschaftsposition und wird auf die Geschwindigkeit der Papierbahn 10 beschleunigt.

Bei der Phase gemäß Fig. 3 ist der neue Leertambour 8 in seine Arbeitsposition abgesenkt. Hierbei liegt er auf einem Schienenpaar, das hier nicht weiter dargestellt ist, das sich aber in horizontaler Richtung erstreckt und unterhalb der Achsen der Anpreßtrommel 3, des Tambours 8 und der Papierrolle 9 verläuft.

Bei der Phase gemäß Fig. 4 wurde die Papierbahn 10 durchtrennt, so daß ein Bahnanfang entsteht. Dieser wird mit Hilfe einer Blasdüse am Schaber 3.2 sowie einer weiteren Blasdüse 3.3 auf dem Tambour 8 angewickelt.

Bei der Phase gemäß Fig. 5 hat die neue Papierrolle 9.1 einen gewissen Durchmesser (besser: eine gewisse Schichtdicke) erreicht. Die fertige Papierrolle 9 hingegen wurde bereits aus der Maschine entfernt. Bei der Phase gemäß Fig. 6 befindet sich die neue, entstehende Papierrolle 9.1 in der Fertigwickelposition auf der Stützvorrichtung 4. Sie wurde dorthin auf den genannten Schienen verfahren, wobei ihr der Horizontalschlitten 1 mit der Anpreßtrommel 3 folgte, wobei die Mantelflächen der entstehenden Papierrolle 9.1 und der Anpreßtrommel 3 ständig aneinander anlegen.

Bei der Ausführungsform gemäß der Figuren 7 bis 9 ist die Wickelmaschine mit einer Niederhaltevorrichtung 12 ausgerüstet. Diese umfaßt einen Schwenkarm 12.1 mit einer Niederhalterolle 12.2. Die Figuren 7 bis 9 veranschaulichen drei verschiedene Phasen. Bei der in Fig. 7 dargestellten Phase ist die Niederhaltevorrichtung in ihre funktionslose Position geschwenkt.

Bei der Phase gemäß Fig. 8 sind Horizontalschlitten 1 und fertige Papierrolle 9 in horizontaler Richtung voneinander getrennt, so daß ein Zwischenraum für das Herabfahren des neuen Tambours 8 geschaffen wird.

Bei der Phase gemäß Fig. 9 ist die Niederhaltevorrichtung 12 in ihre Arbeitsposition eingeschwenkt, in der sie die Papierbahn 10 niederhält. Deshalb konnte der neue Leertambour 8 auf die Schienen abgesenkt werden, ohne vorher angeworfen zu werden.

Es besteht somit die Möglichkeit, ihn jetzt an einen Zentralantrieb zu koppeln. Dieser beschleunigt sodann den Leertambour 8 auf die Maschinengeschwindigkeit, wonach die Niederhaltevorrichtung 12 wieder hochgeschwenkt wird. Gleichzeitig bewegt sich der Horizontalschlitten 1, so daß Anpreßtrommel 3 und Tambour 8 in Kontakt kommen und ein neuer Wickelvorgang gemäß den Figuren 4 bis 9 ablaufen kann.

Figur 10 veranschaulicht den Verfahrensablauf in drei Phasen, A, B und C des Wickelvorganges. Die Positionen der entstehenden bzw. fertigen Papierrolle sind dabei mit I und II gekennzeichnet.

In der Phase A steht der Wickelvorgang kurz vor seinem Ende; die Wickelrolle 9 befindet sich in Wickelposition.

In der Position B befindet sich die Wickelrolle 9 in ihrer Endposition; ein neuer Leertambour 8 wird auf Bahngeschwindigkeit beschleunigt.

In der Position C ist der Leertambour 8 in die Wickelposition eingesetzt.

Figur 11 zeigt denselben Gegenstand wie Figur 10, jedoch ohne Druckwalze 5. Hierbei geht die Anpreßtrommel 3 kurzzeitig mit der Wickelrolle 9 in die Endposition.

## Patentansprüche

1. Verfahren zum Aufwickeln einer kontinuierlich laufenden Papierbahn, zunächst auf einen ersten Tambour und danach auf einen zweiten Tambour, so daß auf jedem Tambour eine Papierrolle entsteht, mit den folgenden Merkmalen:
a) die Papierbahn läuft über eine antreibbare Anpreßtrommel;
b) die Anpreßtrommel ist in horizontaler Richtung verfahrbar und befindet sich anfangs in einer Ausgangsposition;
c) das Verfahren der Anpreßtrommel erfolgt ohne Richtungsumlenkung ausschließlich in horizontaler Richtung;
d) der erste Tambour wird in eine erste Position verbracht, in der er mit der Bahn Kontakt hat; wobei der erste Tambour auf Bahngeschwindigkeit beschleunigt wird, bevor er mit der Bahn in Kontakt kommt; und wobei der erste Tambour in der ersten Position mit der Anpreßtrommel einen Spalt bildet, durch den die Papierbahn läuft;
e) der erste Tambour ist in der ersten Position stationär;
f) zum Bilden eines neuen Bahnanfanges wird die kontinuierlich laufende Papierbahn durchgetrennt und auf den rotierenden ersten Tambour gewickelt;
g) vom Anfang jedes Wickelvorganges bis kurz vor dessen Ende wird die horizontal verfahrbare Anpreßtrommel gegen die Mantelfläche der entstehenden Papierrolle gedrückt, zwecks Steuerung der Linienkraft (L) zwischen der Anpreßtrommel und der Papierrolle;
h) während des gesamten Wickelvorganges wird mittels eines Zentrumsantriebs ein Drehmoment in die Achse des ersten Tambours eingeleitet;
i) zu einem bestimmten Zeitpunkt des Wickelvorgangs wird der erste Tambour in eine zweite stationäre Position verfahren, in der er bis zum Ende des Wickelvorganges verbleibt;
j) das Verfahren des ersten Tambours in die zweite stationäre Position erfolgt unmittelbar aus der ersten stationären Position, und zwar ohne Richtungsumlenkung ausschließlich in horizontaler Richtung;
k) kurz vor dem Ende jedes Wickelvorganges werden die Anpreßtrommel und die Papierrolle voneinander getrennt;
l) die Anpreßtrommel wird in die Ausgangsposition verfahren, wonach sich das Verfahren mit dem zweiten Tambour wiederholt.

2. Verfahren nach Anspruch 1, dadurch gekennzeichnet, daß das Verfahren des Tambours von der ersten stationären Position in die zweite stationäre Position bei Erreichen einer bestimmten ersten Schichtdicke der Papierrolle erfolgt (Figur 5 und 6).

3. Verfahren nach Anspruch 1, dadurch gekennzeichnet, daß das Verfahren des Tambours aus der ersten stationären Position in die zweite stationäre Position dann erfolgt, wenn die auf den Tambour aufgewickelte Papierrolle nahezu ihre Soll-Schichtdicke aufweist (Figur 10 oder Figur 11).

4. Verfahren nach Anspruch 2, dadurch gekennzeichnet, daß die erste Schichtdicke wenigstens das 0,1-fache, vorzugsweise das 0,3-fache der Soll-Schichtdicke beträgt.

5. Verfahren nach einem der Ansprüche 1 bis 4, dadurch gekennzeichnet, daß die Anpreßtrommel (3) relativ zu einem horizontal verfahrbaren Schlitten (1) verfahrbar ist, zwecks der genannten Steuerung der Linienkraft (L) zwischen Anpreßtrommel und Papierrolle, und daß der Schlitten mit einer Geschwindigkeit verfahrbar ist, die der Durchmesser-Zunahme je Zeiteinheit der Papierrolle entspricht.

6. Verfahren nach einem der vorangehenden Ansprüche, dadurch gekennzeichnet, daß die entstehende Papierrolle in der Position (II, Figur 1 oder I, Figur 10), in der sie zumindest angenähert die Soll-Schichtdicke erreicht, flächig unterstützt wird.

## Claims

1. Method for the winding of a continuously running paper web first onto a first drum and then onto a second drum, so that a paper roll arises on each drum, with the following features:
a) the paper web runs via a driveable pressing drum;
b) the pressing drum is movable in the horizontal direction and is located initially in a starting position;
c) the movement of the pressing drum takes place without a change of direction exclusively in the horizontal direction;
d) the first drum is brought into a first position in which it has contact with the web; with the first drum being accelerated to web speed before it enters into contact; and wherein the first drum in the first position forms a gap with the pressing drum through which the paper web runs;
e) the first drum is stationary in the first position;
f) for the formation of a new web start the continuously running paper web is cut and wound onto the rotating first drum;
g) from the start of each winding process up to shortly before its end, the horizontally movable pressing drum is pressed against the jacket surface of the arising paper roll for the purpose of controlling the line force L between the pressing drum and the paper roll;
h) during the entire winding process a torque is introduced into the axle of the first drum by means of a center drive;
i) at a specific time point of the winding process the first drum is moved into a second stationary position in which it remains until the end of the winding process;
j) the movement of the first drum into the second stationary position takes place directly from the first stationary position and indeed without change of direction exclusively in a horizontal direction;
k) shortly before the end of each winding process the pressing drum and the paper roll are separated from another;
l) the pressing drum is moved into the starting position, whereafter the method is repeated with the second drum.

2. Method in accordance with claim 1, characterized in that the movement of the drum from the first stationary position into the second stationary position takes place on achieving a specific first layer thickness of the paper roll (Figs. 5 and 6).

3. Method in accordance with claim 1, characterized in that the movement of the drum from the first stationary position into the second stationary position takes place when the paper roll wound onto the drum has almost its desired layer thickness (Fig. 10 or Fig. 11).

4. Method in accordance with claim 2, characterized in that the first layer thickness amounts to at least 0.1 times and preferably 0.3 times the desired layer thickness.

5. Method in accordance with one of the claims 1 to 4, characterized in that the pressing drum (3) is movable relative to a horizontally movable carriage (1) for the purpose of the said control of the line force (L) between the pressing drum and the paper roll and in that the carriage is movable at a speed which corresponds to the increase in diameter of the paper roll per unit of time.

6. Method in accordance with one of the preceding claims, characterized in that the arising paper roll is areally supported in the position (II, Fig. 1 or I, Fig. 10) in which it at least approximately achieves the desired layer thickness.

## Revendications

1. Procédé d'enroulement d'une bande de papier défilant en continu, tout d'abord sur un premier tambour puis sur un second tambour, pour former un rouleau de papier sur chaque tambour, et ayant les caractéristiques suivantes :
a) la bande de papier passe sur un tambour presseur, entraîné,
b) le tambour presseur est mobile dans la direction horizontale et se trouve au début dans une position de départ,
c) le déplacement du tambour presseur se fait sans déviation de direction uniquement dans la direction horizontale,
d) le premier tambour est conduit dans une première position dans laquelle il est en contact avec la bande, le premier tambour est accéléré à la vitesse de la bande avant d'être mis en contact avec la bande et dans la première position, le premier tambour forme un intervalle avec le tambour presseur, à travers lequel passe la bande de papier,
e) le premier tambour est stationnaire dans la première position
f) pour former un nouveau début de bande on coupe en continu la bande de papier qui défile et on l'enroule sur un premier tambour rotatif,
g) à partir du début de chaque opération d'enroulement jusque peu avant sa fin on pousse le tambour presseur, déplaçable horizontalement, contre la surface enveloppe du rouleau de papier qui se forme pour commander la force linéaire (L) entre le tambour presseur et le rouleau de papier,
h) pendant toute l'opération d'enroulement on induit, par un entraînement central, un couple dans l'axe du premier tambour,
i) à un certain instant de l'opération d'enroulement on déplace le premier tambour dans une seconde position stationnaire dans laquelle il reste jusqu'à la fin de l'opération d'enroulement,
j) le déplacement du premier tambour dans la seconde position stationnaire se fait directement à partir de la première position stationnaire et cela sans changement de sens, exclusivement dans la direction horizontale,
k) peu avant la fin de chaque opération d'enroulement on sépare le tambour presseur et le rouleau de papier,
l) on déplace le tambour presseur dans la position initiale et on répète le procédé avec le second tambour.

2. Procédé selon la revendication 1,
caractérisé en ce que
le déplacement du tambour, de sa première position stationnaire à sa seconde position stationnaire, se fait lorsqu'on atteint une première épaisseur de couche définie du rouleau de papier (figures 5 et 6).

3. Procédé selon la revendication 1,
caractérisé en ce qu'
on déplace le tambour de la première position stationnaire à la seconde position stationnaire lorsque le rouleau de papier enroulé sur le tambour est pratiquement à son épaisseur de couche de consigne (figure 10 ou figure 11).

4. Procédé selon la revendication 2,
caractérisé en ce que
la première épaisseur de couche représente au moins 0,1 fois, de préférence 0,3 fois, l'épaisseur de consigne de la couche.

5. Procédé selon l'une des revendications 1 à 4,
caractérisé en ce que
le tambour presseur (3) peut être déplacé par rapport à un chariot (1) mobile horizontalement pour assurer la commande de la force linéaire (L) entre le tambour presseur et le rouleau de papier et on déplace le chariot à une vitesse correspondant à l'augmentation du diamètre par unité de temps du rouleau de papier.

6. Procédé selon l'une des revendications précédentes,
caractérisé en ce que
le rouleau de papier est soutenu en surface dans la position (II, figure 1 ou I, figure 10) dans laquelle il atteint au moins approximativement l'épaisseur de couche de consigne.
